# EUROPÄISCHE PATENTSCHRIFT

(11) **EP 0 780 628 B1**
(45) Veröffentlichungstag und Bekanntmachung des Hinweises auf die Patenterteilung: **26.09.2001**
(21) Anmeldenummer: 96810786.2
(22) Anmeldetag: 13.11.1996
(51) Int. Cl.: F23D 11/40, F23D 17/00, F23C 7/00

(54) **Vormischbrenner für einen Wärmeerzeuger**
Premix burner for a heat generator
Brûleur à prémélange pour un générateur de chaleur

(30) Priorität: 21.12.1995 DE 19547914
(43) Veröffentlichungstag der Anmeldung: 25.06.1997
(73) Patentinhaber: ABB RESEARCH LTD., 8050 Zürich (CH)
(72) Erfinder: Knöpfel, Hans Peter, 5627 Besenbüren (CH); Ruck, Thomas, 5507 Mellingen (CH)
(74) Vertreter: Klein, Ernest

(56) Entgegenhaltungen:
- EP-A- 0 436 113
- EP-A- 0 694 730
- CH-A- 392 746
- US-A- 4 014 639

## Beschreibung

### Technisches Gebiet

Die vorliegende Erfindung betrifft einen Vormischbrenner gemäss Oberbegriff des Anspruchs 1.

### Stand der Technik

Wird bei drallstabilisierten Brennern, wie dieser beispielsweise aus EP-B1-0 321 809 als Vormischbrenner hervorgeht, auf der Brennerachse ein flüssiger Brennstoff eingedüst, so wirkt die sich von der Brennstoffdüse stromabwärts bildende Flüssigkeitsäule für den tangential in den Innenraum des Vormischbrenners einströmenden Verbrennungsluftstrom insbesondere im ersten Bereich stromab der Eindüsung wie ein Festkörper. Gegenüber der Strömung ohne Flüssigbrennstoffeindüsung wird die Verbrennungsluftzuströmung im Brennerkopf behindert, wodurch sich die Tangentialkomponente der sich bildenden Drallströmung verstärkt. Dies führt zu einer Aenderung der Flammenposition, welche weiter stromauf wandert. Wird entlang der tangentialen Lufteintrittsschlitze eine weitere Eindüsung eines Brennstoffes vorgenommen, so ist der Betrieb einer solchen Brennstoffeindüsung aufs höchste gefährdet, weil einer in. diesem Bereich wirkende Flammenfront unweigerlich zu einer Rückzündung in das System führt. Des weiteren kommt es zu einer Anfettung des Flammenzentrum, welche mannigfaltig den Betrieb eines solchen Vormischbrenners benachteiligt. Bei einer solchen Betrieb lassen sich verschiedentliche Nachteile ausmachen, welche sich, nicht abschliessend aufgezählt, wie folgt erfassen lassen:
a) Es findet eine nicht zu unterschätzende Erhöhung der Gefahr eines Flammenrückschlages statt, wobei dies leicht zu einem Abbrennen von Teilen des Vormischbrenners führen kann. Findet eine solche statt, so entsteht ein Gefahrenpotential, insoweit, als abbröckelnde Teile eine schwerwiegende Havarie der Maschine auslösen können;
b) Ein Betrieb bei optimaler Flammenposition mit einem Flüssigbrennstoff darf aus Sicherheitsgründen nicht breit ausgelegt sein, womit der Vormischbrenner einen kleinen Betriebsbereich aufweist;
c) Das Fehlen einer integralen Durchmischung von Anbeginn zwischen dem Spraykegel und dem Verbrennungsluftstrom aus obengenannten Gründen führt unweigerlich zu einer Steigerung der NOx-Emissionen;
d) Die inhomogene Gemischverteilung führt darüber hinaus zu weiteren Nachteilen, welche erhöhte Schadstoff-Emissionen sowie die Entstehung von Pulsationen auslösen;
e) Von den optimalen Strömungsbedingungen für eine sichere und effiziente Verbrennung sind grosse Abweichungen auszumachen.

### Darstellung der Erfindung

Hier will die Erfindung Abhilfe schaffen. Der Erfindung, wie sie in den Ansprüchen gekennnzeichnet ist, liegt die Aufgabe zugrunde, bei einem Vormischbrenner der eingangs genannten Art eine Flammenstabilisation bei maximiertem Wirkungsgrad und Minimierung der Schadstoff-Emissionen zu erzielen.

Der Grundgedanke der Erfindung besteht darin, die Anordnung der Brennstoffdüse gegenüber der Einströmung der Verbrennungsluft um eine Strecke stromauf in den von den zylindrischen Anfangsteilen der kegelförmigen Teilkörper ummantelten Bereich zurückzuversetzen. Durch diese Anordnung kommt die Mündung der Brennstoffdüse im Bereich einer festen Ummantelung zu stehen, womit hier gleichzeitig radial um die Düsenmündung Öffnungen vorgesehen werden können, durch welche Spülluft in den von der Brennstoffdüse induzierten Querschnitt einströmt. Der Durchflussquerschnitt dieser Öffnungen wird so gewählt, dass im Gasbetrieb der durch diese Öffnungen strömende Luftmassenstrom nicht ausreicht, um die Rückströmzone weiter stromab zu verschieben. Im Flüssigbrennstoffbetrieb wirkt das Brennstoffspray praktisch als Strahlpumpe, womit sich der Luftmassenstrom durch die genannten Öffnungen erhöht. Dies bewirkt einen grösseren axialen Impuls, der die Rückströmzone weiter stromab verschiebt.

Ein weiterer Vorteil der Erfindung besteht darin, dass durch die Rückversetzung der Brennstoffdüse das Brennstoffspray mit einem grösseren Kegelradius in die Hauptströmung, also in die durch die tangentialen Lufteintrittsschlitze strömende Verbrennungsluft eintritt. Das Brennstoffspray ist in dieser Ebene bereits von einem Film zu Tropfen zerfallen und die Kegelmantelfläche dieses Brennstoffsprays hat sich beim Eintreten in den Bereich der Verbrennungsluft aus den tangentialen Lufteintrittsschlitzen um einen Faktor 3 vergrössert. Dadurch wird die Ausbreitung des Brennstoffsprays verbessert und die Zuströmung der Verbrennungsluft nicht behindert.

Schliesslich ist darauf hinzuweisen, dass der durch die Öffnungen im Bereich der Brennstoffdüse angesaugte Luftmassenstrom eine Benetzung der Kegelinnenspitze verhindert, da er sich als Film zwischen Brennstoffspray und Wand legt und vor allem den Öffnungswinkel des Brennstoffsprays definiert. Dieser bleibt über einen grossen Lastbereich konstant.

Vorteilhafte und zweckmässige Weiterbildungen der erfindungsgemässen Aufgabenlösung sind in den weiteren Ansprüchen gekennzeichnet.

Im folgenden wird anhand der Zeichnungen Ausführungsbeispiele der Erfindung näher erläutert. Alle für das unmittelbare Verständnis der Erfindung nicht erforderlichen Elemente sind weggelassen worden. Gleiche Elemente sind in den verschiedenen Figuren mit den gleichen Bezugszeichen versehen. Die Strömungsrichtung der Medien ist mit Pfeilen angegeben.

### Kurze Beschreibung der Zeichnungen

Es zeigt:
- Fig. 1: eine schematische Darstellung eines Vormischbrenners mit Positionierung des Brennstoffsprays,
- Fig. 2: einen Vormischbrenner in perspektivischer Darstellung, entsprechend aufgeschnitten,
- Fig. 3-5: Ansichten durch verschiedene Schnittebenen des Vormischbrenners gemäss Fig. 2.

### Wege zur Ausführung der Erfindung, gewerbliche Verwendbarkeit

Fig. 1 zeigt eine schematische Darstellung eines Vormischbrenners, der in den nachfolgenden Fig. 2-5 näher beschrieben wird. Wesentlich an Fig. 1 ist die Darstellung der mittig plazierten Brennstoffdüse 103, welche gegenüber dem Anfang 125 des kegeligen Durchflussquerschnittes stromauf zurückversetzt ist, wobei die Strecke 126 von dem gewählten Spraywinkel 105 abhängt. Durch diese Versetzung kömmt die Mündung 104 der Brennstoffdüse 103 im Bereich der kopfseitigen festen Ummantelung 101a, 102a zu stehen. Das durch die Rückversetzung der Brennstoffdüse 103 entstehende Brennstoffspray 105 tritt mit einem grösseren Kegelradius in den von der Hauptströmung der Verbrennungsluft in den Innenraum 114 des Brenners abgedeckten Bereich ein, so dass sich das Brennstoffspray 105 in diesem Bereich nicht mehr als einen festen kompakten Körper verhält, sondern bereits zu Tropfen zerfallen ist und demnach leicht vom Verbrennungsluftstrom durchdrungen werden kann. Die Zuströmung der Verbrennungsluft 115 in das Brennstoffspray 105 wird demnach durch die Kompaktheit der Brennstoff-eindüsung nicht mehr behindert, was sich auf die Mischungsqualität im positiven Sinne niederschlägt, dadurch, dass das Brennstoffspray 105 leichter durch die Verbrennungsluft durchdrungen werden kann. Darüber hinaus, im Bereich der Ebene der Brennstoffspray-Mündung 104 sind radial oder quasi-radial angeordnete Oeffnungen 124 vorgesehen, durch welche eine Spülluft in den von der Grösse der Brennstoffdüse 103 induzierten Querschnitt einströmt. Der Durchflussquerschnitt dieser Oeffnungen 124 wird so gewählt, dass im Gasbetrieb der durch diese Oeffnungen strömenden Luftmassenstrom nicht ausreicht, um die Rückströmzone (Vgl. Fig. 2, Pos. 106) weiter stromab zu verschieben. Im Flüssigbrennstoffbetrieb wirkt das Brennstoffspray 105 praktisch als Strahlpumpe, womit sich der Luftmassenstrom durch die genannten Oeffnungen 124 erhöht. Dies bewirkt einen grösseren axialen Impuls, der die Rückströmzone weiter stromab verschiebt, was als gute Massnahme gegen eine Rückzündung der Flamme wirkt. Auf die schematisch dargestellten kegelförmigen Teilkörper 101, 102 wird in Fig. 2-5 näher eingegangen. Dort werden auch Konfiguration und Wirkungsweise der tangentialen Lufteintrittsschlitze 119, 120 näher behandelt.

Um den Aufbau des Brenners 100 besser zu verstehen, ist es von Vorteil, wenn gleichzeitig zu Fig. 2 die einzelnen Schnitte nach den Figuren 3-5 herangezogen werden. Des weiteren, um Fig. 2 nicht unnötig unübersichtlich zu gestalten, sind in ihr die nach den Figuren 3-5 schematisch gezeigten Leitbleche 121a, 121b nur andeutungsweise aufgenommen worden. Im folgenden wird bei der Beschreibung von Fig. 2 nach Bedarf auf die restlichen Figuren 3-5 hingewiesen.

Der Brenner 100 nach Fig. 2 ist ein Vormischbrenner und besteht aus zwei hohlen kegelförmigen Teilkörpern 101, 102, die versetzt zueinander ineinandergeschachtelt sind. Die Versetzung der jeweiligen Mittelachse oder Längssymmetrieachsen 101b, 102b der kegeligen Teilkörper 101, 102 zueinander schafft auf beiden Seiten, in spiegelbildlicher Anordnung, jeweils einen tangentialen Lufteintrittsschlitz oder Kanal 119, 120 frei (Vgl. insbesondere Fig. 3-5), durch welche die Verbrennungsluft 115 in Innenraum des Brenners 100, d.h. in den Kegelhohlraum 114 strömt. Die Kegelform der gezeigten Teilkörper 101, 102 in Strömungsrichtung weist einen bestimmten festen Winkel auf. Selbstverständlich, je nach Betriebseinsatz, können die Teilkörper 101, 102 in Strömungsrichtung eine zunehmende oder abnehmende Kegelneigung aufweisen, ähnlich einer Trompete oder Tulpe resp. Diffusor oder Konfusor. Die beiden letztgenannten Formen sind zeichnerisch nicht erfasst, da sie für den Fachmann ohne weiteres nachempfindbar sind. Die beiden kegeligen Teilkörper 101, 102 weisen je einen zylindrischen Anfangsteil 101a, 102a auf, die ebenfalls, analog den kegeligen Teilkörpern 101, 102, versetzt zueinander verlaufen, so dass die tangentialen Lufteintrittsschlitze 119, 120 über die ganze Länge des Brenners 100 vorhanden sind. Im Bereich des zylindrischen Anfangsteils ist eine Düse 103 untergebracht, die gegenüber der Kegelinnenspitze zurückversetzt ist, wie bereits unter Fig. 1 näher zur Erläuterung gekommen ist. Die Eindüsungskapazität und die Art dieser Düse 103 richtet sich nach den vorgegebenen Parametern des jeweiligen Brenners 100. Selbstverständlich kann der Brenner aus einem einzigen Teilkörper mit einem einzigen tangentialen Lufteintrittsschlitz oder aus mehr als zwei Teilkörpern ausgeführt sein. Die kegeligen Teilkörper 101, 102 weisen des weiteren je eine Brennstoffleitung 108, 109 auf, welche entlang der tangentialen Lufteintrittsschlitze 119, 120 angeordnet und mit Eindüsungsöffnungen 117 versehen sind, durch welche vorzugsweise ein gasförmiger Brennstoff 113 in die dort durchströmende Verbrennungsluft 115 eingedüst wird, wie dies die Pfeile 116 versinnbildlichen. Diese Brennstoffleitungen 108, 109 sind vorzugsweise spätestens am Ende der tangentialen Einströmung, vor Eintritt in den Kegelhohlraum 114, platziert. Dies um eine optimale Luft/Brennstoff-Mischung zu erhalten. Brennraumseitig 122 geht die Ausgangsöffnung des Brenners 100 in eine Frontwand 110 über, in welcher eine Anzahl Bohrungen 110a vorhanden sind. Die letztgenannten Bohrungen 110a treten bei Bedarf in Funktion, und sorgen dafür, dass Verdünnungsluft oder Kühlluft 110b dem vorderen Teil des Brennraumes 122 zugeführt wird. Darüber hinaus sorgt diese Luftzuführung für eine Flammenstabilisierung am Ausgang des Brenners 100. Diese Flammenstabilisierung wird dann wichtig, wenn es darum geht, die Kompaktheit der Flamme infolge einer radialen Verflachung zu stützen. Bei dem durch die Düse 103 herangeführten Brennstoff handelt es sich vorzugsweise um einen flüssigen Brennstoff 112, wobei ein gasförmiger Brennstoff nicht ausgeschlossen bleibt. Diese Brennstoffe können allenfalls mit einem rückgeführten Abgas angereichert werden. Der flüssige Brennstoff 112 aus der Düse 103 bildet ein ausgeprägtes kegeliges Brennstoffspray 105, das von der tangential einströmenden rotierenden Verbrennungsluft 115 umschlossen wird. In axialer Richtung wird die Konzentration des Brennstoffes 112, auch durch die bereits gewürdigte Versetzung der Düse 103, rasch und fortlaufend durch die einströmende Verbrennungsluft 115 zu einer optimalen Vermischung abgebaut. Wird der Brenner 100 mit einem gasförmigen Brennstoff 113 betrieben, so geschieht dies vorzugsweise über Düsen 117, wobei die Bildung dieses Brennstoff/Luft-Gemisches direkt am Uebergang der Lufteintrittsschlitze 119, 120 zum Kegelhohlraum 114 hin zustande kommt. Die Eindüsung des Brennstoffes 112 über die Düse 103 erfüllt die Funktion einer Kopf stufe; sie kommt normalerweise bei Inbetriebsetzung und bei Teillastbetrieb zum Zuge. Selbstverständlich ist über diese Kopfstufe auch ein Grundlastbetrieb mit einem flüssigen Brennstoff möglich. Am Ende des Brenners 100 stellt sich einerseits die optimale, homogene Brennstoffkonzentration über den Querschnitt, andererseits die kritische Drallzahl ein; letztgenannte führt dann im Zusammenwirken mit der dort disponierten Querschnittserweiterung zu einem Wirbelaufplatzen, gleichzeitig auch zur dortigen Bildung einer Rückströmzone 106. Die Zündung erfolgt an der Spitze dieser Rückströmzone 106. Erst an dieser Stelle kann eine stabile Flammenfront 107 entstehen. Ein Rückschlag der Flamme ins Innere des Brenners 100, wie dies bei bekannten Vormischstrecken latent der Fall ist, wogegen dort mit komplizierten Flammenhaltern Abhilfe gesucht wird, ist hier nicht zu befürchten. Ist die Verbrennungsluft 115 zusätzlich vorgeheizt oder mit einem rückgeführten Abgas angereichert, so unterstützt dies die Verdampfung des allenfalls eingesetzten flüssigen Brennstoffes 112 nachhaltig, bevor die Verbrennungszone erreicht wird. Die gleichen Ueberlegungen gelten auch, wenn über die Leitungen 108, 109 statt gasförmige flüssige Brennstoffe zugeführt werden. Bei der Gestaltung der kegeligen Teilkörper 101, 102 hinsichtlich Kegelwinkels und Breite der tangentialen Lufteintrittsschlitze 119, 120 sind enge Grenzen einzuhalten, damit sich das gewünschte Strömungsfeld der Verbrennungsluft 115 mit der Rückströmzone 106 am Ausgang des Brenners einstellen kann. Allgemein ist zu sagen, dass eine Verkleinerung der tangentialen Lufteintrittsschlitze 119, 120 die Rückströmzone 106 weiter stromaufwärts verschiebt, wodurch dann allerdings das Gemisch früher zur Zündung kommt. Immerhin ist festzustellen, dass die einmal fixierte Rückströmzone 106 an sich positionsstabil ist, denn die Drallzahl nimmt in Strömungsrichtung im Bereich der Kegelform des Brenners 100 zu. Die Axialgeschwindigkeit innerhalb des Brenners 100 lässt sich durch eine entsprechende nicht gezeigte Zuführung eines axialen Verbrennungsluftstromes verändern. Die Konstruktion des Brenners 100 eignet sich des weiteren vorzüglich, die Grösse der tangentialen Lufteintrittsschlitze 119, 120 zu verändern, womit ohne Veränderung der Baulänge des Brenners 100 eine relativ grosse betriebliche Bandbreite erfasst werden kann. Es ist auch ohne weiteres möglich, die kegeligen Teilkörper 101, 102 spriralförmig ineinander zu verschachteln.

Aus Fig. 3-5 geht nunmehr die geometrische Konfiguration der Leitbleche 121a, 121b hervor. Sie haben Strömungseinleitungsfunktion, wobei diese, entsprechend ihrer Länge, das jeweilige Ende der kegeligen Teilkörper 101, 102 in Anströmungsrichtung gegenüber der Verbrennungsluft 115 verlängern. Die Kanalisierung der Verbrennungsluft 115 in den Kegelhohlraum 114 kann durch Oeffnen bzw. Schliessen der Leitbleche 121a, 121b um einen im Bereich des Eintritts dieses Kanals in den Kegelhohlraum 114 plazierten Drehpunkt 123 optimiert werden, insbesondere ist dies vonnöten, wenn die ursprüngliche Spaltgrösse der tangentialen Lufteintrittsschlitze 119, 120 verändert wird. Selbstverständlich können diese dynamische Vorkehrungen auch statisch vorgesehen werden, indem bedarfsmässige Leitbleche einen festen Bestandteil mit den kegeligen Teilkörpern 101, 102 bilden. Ebenfalls kann der Brenner 100 auch ohne Leitbleche betrieben werden, oder es können andere Hilfsmittel hierfür vogesehen werden.

### Bezugszeichenliste

- 100: Vormischbrenner
- 101, 102: Teilkörper
- 101a, 102a: Zylindrische Anfangsteile
- 101b, 102b: Längssymmetrieachsen
- 103: Brennstoffdüse
- 104: Brennstoffeindüsung
- 105: Brennstoffspray (Brennstoffeindüsungsprofil)
- 108, 109: Brennstoffleitungen
- 112: Flüssiger Brennstoff
- 113: Gasförmiger Brennstoff
- 114: Kegelhohlraum
- 115: Verbrennungsluft (Verbrennungsluftstrom)
- 116: Brennstoff-Eindüsung aus den Leitungen 108, 109
- 117: Brennstoffdüsen
- 119, 120: Tangentiale Lufteintrittsschlitze
- 121a, 121b: Leitbleche
- 123: Drehpunkt der Leitbleche
- 124: Oeffnungen
- 125: Kegelinnenspitze
- 126: Versetzung der Brennstoffdüse 103 stromauf

## Patentansprüche

1. Vormischbrenner für einen Wärmeerzeuger, im wesentlichen bestehend aus mindestens zwei hohlen, kegelförmigen in Strömungsrichtung ineinandergeschachtelten Teilkörpern (101) und (102) mit zylindrischen Anfangsteilen (101a) und (102a), wobei die jeweiligen Längssymmetrieachsen (101b, 102b) dieser Teilkörper (101) und (102) zueinander versetzt verlaufen, dergestalt, dass die benachbarten Wandungen der Teilkörper (101) und (102) in deren Längserstreckung tangentiale Lufteintrittsschlitze (119) und (120) für die Durchströmung einer Verbrennungsluft in den von den Teilkörpern (101) und (102) gebildeten Kegelhohlraum (114) bilden, und wobei im Kegelhohlraum (114) mindestens eine Brennstoffdüse (103) angeordnet ist, **dadurch gekennzeichnet, dass** die Brennstoffdüse (103) stromauf des Kegelhohlraums (114) innerhalb des von den zylindrischen Anfangsteilen (101a) und (102a) der Teilkörper (101)und (102) ummantelten Bereichs um eine Strecke (126) versetzt angeordnet ist.

2. Vormischbrenner nach Anspruch 1, **dadurch gekennzeichnet, dass** im Bereich der tangentialen Lufteintrittsschlitze (119, 120) in deren Längserstreckung weitere Brennstoffdüsen (117) angeordnet sind.

3. Vormischbrenner nach Anspruch 1 oder 2, **dadurch gekennzeichnet, dass** die Brennstoffdüse (103) mit einem flüssigen Brennstoff (112) und die Brennstoffdüsen (117) mit einem gasförmigen Brennstoff (113) betrieben werden.

4. Vormischbrenner nach Anspruch 1, **dadurch gekennzeichnet, dass** die Teilkörper (101, 102) in Strömungsrichtung einen gleichmässig zunehmenden Strömungsquerschnitt bilden.

5. Vormischbrenner nach Anspruch 1, **dadurch gekennzeichnet, dass** die Teilkörper (101, 102) in Strömungsrichtung eine zunehmende Kegelneigung aufweisen.

6. Vormischbrenner nach Anspruch 1, **dadurch gekennzeichnet, dass** die Teilkörper (101, 102) in Strömungsrichtung eine abnehmende Kegelneigung aufweisen.

7. Vormischbrenner nach Anspruch 1, **dadurch gekennzeichnet, dass** die Teilkörper (101, 102) spiralförmig ineinandergeschachtelt sind.

8. Vormischbrenner nach Anspruch 1, **dadurch gekennzeichnet, dass** die Brennstoffdüse (103) auf der Brennerachse angeordnet ist.

9. Vormischbrenner nach Anspruch 1, **dadurch gekennzeichnet, dass** der Durchflussquerschnitt der tangentialen Lufteintrittsschlitze (119, 120) in Längsrichtung des Brenners (100) abnimmt.

10. Vormischbrenner nach Anspruch 1, **dadurch gekennzeichnet, dass** im Bereich einer zur Brennstoffdüse (103) gehörigen Eindüsung (104) radial oder quasi-radial angeordnete Öffnungen (124) vorgesehen sind, durch welche ein Luftmassenstrom in einen stromab der Brennstoffdüse (103) gebildeten Durchflussquerschnitt einströmbar ist.

## Claims

1. Premix burner for a heat generator, essentially comprising at least two hollow, conical sectional bodies (101) and (102) having cylindrical initial parts (101a) and (102a) and nested one inside the other in the direction of flow, the respective longitudinal symmetry axes (101b, 102b) of these sectional bodies (101) and (102) running offset from one another in such a way that the adjacent walls of the sectional bodies (101) and (102) form air-inlet slots (119) and (120), tangential in their longitudinal extent, for the throughflow of combustion air into the conical hollow space (114) formed by the sectional bodies (101) and (102), and at least one fuel nozzle (103) being arranged in the conical hollow space (114), **characterized in that** the fuel nozzle (103) is arranged, shifted by a distance (126), upstream of the conical hollow space (114) within the region encased by the cylindrical initial parts (101a) and (102a) of the sectional bodies (101) and (102).

2. Premix burner according to Claim 1, **characterized in that** further fuel nozzles (117) are arranged in the region of the tangential air-inlet slots (119, 120) in their longitudinal extent.

3. Premix burner according to Claim 1 or 2, **characterized in that** the fuel nozzle (103) is operated with a liquid fuel (112) and the fuel nozzles (117) are operated with a gaseous fuel (113).

4. Premix burner according to Claim 1, **characterized in that** the sectional bodies (101, 102) form a uniformly increasing cross section of flow in the direction of flow.

5. Premix burner according to Claim 1, **characterized in that** the sectional bodies (101, 102) have increasing conicity in the direction of flow.

6. Premix burner according to Claim 1, **characterized in that** the sectional bodies (101, 102) have decreasing conicity in the direction of flow.

7. Premix burner according to Claim 1, **characterized in that** the sectional bodies (101, 102) are nested spiral-like one inside the other.

8. Premix burner according to Claim 1, **characterized in that** the fuel nozzle (103) is arranged on the burner axis.

9. Premix burner according to Claim 1, **characterized in that** the cross section of flow of the tangential air-inlet slots (119, 120) decreases in the longitudinal direction of the burner (100).

10. Premix burner according to Claim 1, **characterized in that** radially or quasi-radially arranged openings (124) are provided in the region of an injection (104) belonging to the fuel nozzle (103), through which openings (124) an air mass flow can flow into a cross section of flow formed downstream of the fuel nozzle (103).

## Revendications

1. Brûleur à prémélange pour un générateur de chaleur, se composant essentiellement d'au moins deux corps partiels coniques creux (101) et (102) emboîtés l'un dans l'autre dans le sens de l'écoulement, avec des parties initiales cylindriques (101a) et (102a), dans lequel les axes de symétrie longitudinaux respectifs (101b, 102b) de ces corps partiels (101) et (102) sont décalés l'un par rapport à l'autre, de manière telle que les parois voisines l'une de l'autre des corps partiels (101) et (102) forment, selon l'extension longitudinale de ceux-ci, des fentes d'entrée d'air tangentielles (119) et (120) pour le passage d'un air de combustion vers l'espace creux conique (114) formé par les corps partiels (101) et (102), et dans lequel au moins un injecteur de combustible (103) est disposé dans l'espace creux conique (114), **caractérisé en ce que** l'injecteur de combustible (103) est disposé avec un décalage d'une distance (126) en amont de l'espace creux conique (114) à l'intérieur de la région enveloppée par les parties initiales cylindriques (101a) et (102a) des corps partiels (101) et (102).

2. Brûleur à prémélange suivant la revendication 1, **caractérisé en ce que** d'autres injecteurs de combustible (117) sont disposés dans la région des fentes d'entrée d'air tangentielles (119, 120) selon l'extension longitudinale de celles-ci.

3. Brûleur à prémélange suivant la revendication 1 ou 2, **caractérisé en ce que** l'injecteur de combustible (103) fonctionne avec un combustible liquide (112) et les injecteurs de combustible (117) avec un combustible gazeux (113).

4. Brûleur à prémélange suivant la revendication 1, **caractérisé en ce que** les corps partiels (101, 102) forment dans le sens de l'écoulement une section transversale d'écoulement régulièrement croissante.

5. Brûleur à prémélange suivant la revendication 1, **caractérisé en ce que** les corps partiels (101, 102) présentent dans le sens de l'écoulement une conicité croissante.

6. Brûleur à prémélange suivant la revendication 1, **caractérisé en ce que** les corps partiels (101, 102) présentent dans le sens de l'écoulement une conicité décroissante.

7. Brûleur à prémélange suivant la revendication 1, **caractérisé en ce que** les corps partiels (101, 102) sont emboîtés l'un dans l'autre en spirale.

8. Brûleur à prémélange suivant la revendication 1, **caractérisé en ce que** l'injecteur de combustible (103) est disposé sur l'axe du brûleur.

9. Brûleur à prémélange suivant la revendication 1, **caractérisé en ce que** la section transversale de passage des fentes d'entrée d'air tangentielles (119, 120) diminue dans le sens longitudinal du brûleur.

10. Brûleur à prémélange suivant la revendication 1, **caractérisé en ce qu'**il est prévu, dans la région d'une injection (104) afférente à l'injecteur de combustible (103), des ouvertures disposées en position radiale ou quasi radiale (124), par lesquelles un courant massique d'air peut pénétrer dans une section transversale de passage formée en aval de l'injecteur de combustible (103).
